# EUROPÄISCHE PATENTSCHRIFT

(11) **EP 4 060 235 B1**
(45) Veröffentlichungstag und Bekanntmachung des Hinweises auf die Patenterteilung: **24.12.2025**
(21) Anmeldenummer: 22157386.8
(22) Anmeldetag: 18.02.2022
(51) Int. Cl.: F23N 5/12, F23N 1/00

(54) **VERFAHREN ZUM BETREIBEN EINES HEIZGERÄTES MIT ELEKTRONISCHEM GAS-LUFTVERBUND, UND HEIZGERÄT**
METHOD FOR OPERATING A HEATING DEVICE WITH AN ELECTRONIC GAS / AIR CONNECTION, AND HEATING DEVICE
PROCÉDÉ DE FONCTIONNEMENT D'UN APPAREIL DE CHAUFFAGE POURVU D'ENSEMBLE ÉLECTRONIQUE GAZ-AIR, ET APPAREIL DE CHAUFFAGE

(30) Priorität: 23.02.2021 DE 102021104191
(43) Veröffentlichungstag der Anmeldung: 21.09.2022
(73) Patentinhaber: Vaillant GmbH, 42859 Remscheid (DE)
(72) Erfinder: Alexander, Graf, 53225 Bonn (DE)

(56) Entgegenhaltungen:
- EP-A1- 3 228 936
- EP-A1- 3 301 365
- DE-U1- 202018 101 271

## Beschreibung

Die Erfindung betrifft ein Verfahren zum Anpassen einer Zündrampenfunktion eines Heizgerätes mit elektronischem Gas-Luftverbund, ein Computerprogramm, ein Steuergerät, ein Heizgerät und eine Verwendung eines Heizgerätes.

Herkömmliche Gasbrenner kontrollieren das Gas-Luftverhältnis üblicherweise über einen pneumatischen Gas-Luft-Verbundregler. Durch Veränderung der Gebläse-Drehzahl wird gleichzeitig die Gasmenge und damit auch die Leistung verändert. Bei einem elektronischen Gas-Luftverbund hingegen wird die pneumatische Kopplung von Gas und Luft aufgehoben. Die vom Modulationsregler des Heizgeräts angeforderte Leistung wird im Brennersteuergerät in ein Drehzahlsignal für das Gebläse und gleichzeitig in einen Befehl für den Schrittmotor auf dem Gas-Ventil übertragen. Da bei diesem Verfahren keine Referenz für den tatsächlichen Luftvolumenstrom vorhanden ist muss die Abgasqualität überwacht werden.

Elektronischer-Gas-Luftverbund bedeutet, dass Gas und Luft voneinander getrennt zugeführt werden. D.h., die Gasmenge folgt der Luftmenge über eine Schrittmotor Gas-Armatur. Bei elektronischen Gas-Luftverbünden erfolgt eine Überwachung der Verbrennung durch eine Ionisationselektrode. Durch Messung der elektrischen Leitfähigkeit der Flamme ist eine Einschätzung der Qualität der Verbrennung möglich. Diese wird für eine Steuerung der Gaszufuhr, zumeist mittels eines als Gasschrittmotor ausgebildeten Stellglieds eingesetzt. Ein Vorteil gegenüber pneumatischen Gas-Luftverbünden liegt in der Anpassungsfähigkeit an Schwankungen in der Gaszusammensetzung.

Beim Zündvorgang eines elektronischen Gas-Luftverbundes wird über eine Rampensteuerung ein Gasschrittmotorventil verfahren und gleichzeitig eine Zündeinrichtung betätigt. Über die Ionisationselektrode wird der Ionisationsstrom als Signal der Flamme gemessen. Sollte nach Ablauf einer definierten Zündsicherheitszeit kein Flammsignal vorliegen, wird der Zündvorgang abgebrochen.

Es hat sich jedoch gezeigt, dass verschiedene Ursachen, wie Bauteiltoleranzen des Gasschrittmotorventils, dessen Verschleißzustand oder auch die Gaszusammensetzung beim Zündvorgang zu Zündungen im Grenzbereich führen können. Diese gehen häufig mit starken Verpuffungen einher, die neben unangenehmen Geräuschen auch Schäden am Heizgerät verursachen können.

Die EP 3 301 365 A1 offenbart ein Verfahren zum Steuern eines Zündbetriebs eines Heizsystems vor, wobei ein vor dem Zündbetrieb erfasster Betriebskennwert berücksichtigt werden kann. Der Betriebskennwert ist geeignet, eine Qualität eines im Heizsystem verwendeten Brennstoffs, bzw. dessen Brennwert oder eine Brennstoffsorte und/ oder eine Leistungsanforderung an das Heizsystem zu ermitteln. Dabei kann eine Fluidzufuhrkenngröße erhöht werden, bis ein Zündwert derselben erreicht ist, und sich eine Flamme im Heizsystem entzündet. Das Verfahren wird im Rahmen einer Inbetriebnahme bzw. eines Zündvorganges eines Heizgerätes durchgeführt und somit bleibt das Problem einer möglichen Zündung im Grenzbereich mit einhergehendem Schädigungspotential für das Heizgerät bestehen. Auch berücksichtigt das Verfahren mögliche Bauteiltoleranzen und/ oder den Verschleißzustand verbundener Bauteile, wie insbesondere dem Gasschrittmotor, nicht.

Die DE 20 2018 101271 U1 betrifft ein brenngasbetriebenes Heizgerät mit einem elektronischen Gas-Luftverbund, bei dem ein Gasmassensensor zur Bestimmung der Brenngasmasse und damit verbundener physikalischer Eigenschaften des Brenngases erfasst und einem Steuergerät überträgt, und das Steuergerät einen Start-Gasmassestrom in Abhängigkeit der erfassten Eigenschaften regelt und erhöht. Das Vorhandensein und Einbeziehen eines Gasmassensensors erhöhen erheblich die Komplexität des Heizgerätes.

Die EP 3 228 936 A1 hat ein Verfahren zum Betreiben eines Gasbrenners zum Gegenstand. Der Gasbrenner hat einen pneumatischen Gas-Luftverbund, bei dem ein Referenzdruck in einer Luftzuführung herangezogen wird, um ein Mischungsverhältnis von Luft und Brenngas einzustellen. Das Verfahren ist somit zu Anpassung einer Zündrampe eines Heizgerätes mit elektronischen Gas-Luftverbund nicht geeignet.

Es ist Aufgabe der Erfindung, ein Verfahren zum Anpassen der Zündrampenfunktion eines Wärmeerzeugers mit elektronischem Gas-Luftverbund bereitzustellen, das die genannten Probleme des Standes der Technik überwindet und einen sicheren und störungsfreien Zündvorgang ermöglicht.

Zudem soll das Verfahren möglichst ohne zusätzliche Bauteile durchführbar sein, so dass die Robustheit eines vorgeschlagenen Heizgerätes im Vergleich zum Stand der Technik nicht gemindert wird.

Diese Aufgaben werden gelöst durch die Merkmale der unabhängigen Patentansprüche. Weitere vorteilhafte Ausgestaltungen der hier vorgeschlagenen Lösung sind in den abhängigen Patentansprüchen angegeben. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Das hier vorgeschlagene Verfahren zum Anpassen einer Zündrampenfunktion, die bei einem Zündvorgang eine Öffnungsposition eines Gasschrittmotorventils für einen definierten Zeitraum angibt, eines Heizgerätes mit einem elektronischen Gas-Luftverbund umfasst zumindest die folgenden, während des Heizbetriebes durchzuführenden, Schritte:
a) Verfahren einer Öffnungsposition eines Gasschrittmotorventils über eine Zündrampenfunktion;
b) Erfassen eines lonisationsstromes der Flamme des Heizgerätes während der Durchführung des Schrittes a);
c) Erfassen der Öffnungsposition des Gasschrittmotorventils bei Erreichen eines definierten Grenzwertes des in Schritt b) erfassten lonisationsstromes;
d) Anpassen der Zündrampenfunktion zum Öffnen des Gasschrittmotorventils unter Einbeziehung der in Schritt c) erfassten Öffnungsposition des Gasschrittmotorventils.

Die Schritte a) - c) werden dabei zumindest einmal zeitgleich durchgeführt. Das Verfahren kann zudem mit einem hier gleichfalls beschrieben Heizgerät ausgeführt werden.

In einem Schritt a) erfolgt ein Verfahren einer Öffnungsposition eines Gasschrittmotorventils über eine Zündrampenfunktion. Das Gasschrittmotorventil steuert über die Öffnungsposition die Gaszufuhr und damit die Zusammensetzung des dem Wärmeerzeuger zuzuführenden Gasgemisches (Gas-Luftverbundes). Die Zündrampenfunktion ist bevorzugt eine lineare Funktion und bildet für einen definierten Zeitraum, insbesondere die Zündsicherheitszeit, die Öffnungsposition des Gasschrittmotorventils ab.

Gleichzeitig wird der Schritt b) durchgeführt, ein Erfassen des lonisationsstromes während des Verfahrens der Öffnungsposition des Gasschrittmotorventils.

Zudem wird gemäß Schritt c) der erfasste Ionisationsstrom mit einem definierten Grenzwert verglichen. Bei Erreichen des definierten Grenzwertes wird die Öffnungsposition des Gasschrittmotorventils erfasst. Das Heizgerät kann nun in den normalen Heizbetrieb zurückkehren. Es wird darauf hingewiesen, dass die Zündsicherheitszeit für die Durchführung des hier vorgeschlagenen Verfahrens keine Rolle spielt, sondern die Öffnungsposition des Gasschrittmotorventils entsprechend der Zündrampenfunktion bis zum Erreichen des definierten Grenzwertes verfahren wird.

In einem Schritt d) erfolgt eine Anpassung der Zündrampenfunktion. Die Zündrampenfunktion kann charakterisiert sein durch eine minimale Öffnungsposition des Gasschrittmotorventils, die ein mageres Verbrennungsgemisch bewirkt, beispielsweise mit einem Lambdawert von ca. 1,6 und einer maximalen Öffnungsposition des Gasschrittmotorventils, die einen höheren Brennstoffanteil im Verbrennungsgemisch bewirkt, beispielsweise einem Lambdawert von ca. 1,1. Häufig befindet sich das Gasschrittmotorventil am Start eines definierten Zeitraumes in der minimalen Öffnungsposition und am Ende eines definierten Zeitraumes, der Zündsicherheitszeit, in maximaler Öffnungsposition.

Die maximale Öffnungsposition der angepassten Zündrampenfunktion kann proportional zu oder bevorzugt gleich der in Schritt c) erfassten Öffnungsposition des Gasschrittmotorventils bei Erreichen des definierten Grenzwertes sein.

Die minimale Öffnungsposition der Zündrampenfunktion kann entsprechend der Anpassung der maximalen Öffnungsposition um den gleichen Betrag in entgegengesetzter Richtung geändert werden. Wird also die maximale Öffnungsposition der angepassten Zündrampenfunktion um Δx abgesenkt, kann die minimale Öffnungsposition der angepassten Zündrampenfunktion um denselben Wert Δx angehoben werden. Die Öffnungsposition in der Mitte des definierten Zeitraumes ist bei dieser Ausführung für ursprüngliche und angepasste Zündrampenfunktionen gleich.

Der definierte Grenzwert in Schritt c) kann ein im Vorfeld ermittelter Wert sein, der eine sichere Zündung ohne Verpuffungen gewährleistet.

In einer Ausführungsform des Verfahrens kann zumindest während der Durchführung der Schritte a) bis c) festgestellt werden, dass die Flamme erlöscht oder zu erlöschen beginnt. Darauf aufbauend können Prozesse zum Beenden des Heizbetriebes und nachfolgendem Wiederstart des Heizbetriebes (automatisch) initiiert werden.

In einer bevorzugten Ausführungsform erfolgt eine regelmäßige Wiederholung des hier vorgeschlagenen Verfahrens. Als Vorteil wird angesehen, dass die Zündrampenfunktion so an sich ändernde Randbedingungen, beispielsweise Verschleiß des Gasschrittmotorventils und/oder auch eine Veränderung der Zusammensetzung des Brennstoffes, kontinuierlich angepasst werden kann.

Gemäß einer weiteren bevorzugten Ausführungsform werden die Schritte a) - c) mehrmals wiederholt und ein Mittelwert der in Schritt c) erfassten Öffnungsposition des Gasschrittmotorventils gebildet. Eine Anpassung der Zündrampenfunktion gemäß Schritt d) kann dann mit dem Mittelwert der erfassten Öffnungspositionen erfolgen. Ein Vorteil dieser Ausführungsform wird in einer erhöhten Verfahrenssicherheit durch eine größere Datenbasis gesehen.

Nach einem weiteren Aspekt wird auch ein Computerprogramm vorgeschlagen, umfassend Befehle, die ein hier vorgeschlagenes Heizgerät dazu veranlassen, ein hier vorgeschlagenes Verfahren auszuführen.

Nach einem weiteren Aspekt wird auch ein maschinenlesbares Speichermedium vorgeschlagen, auf dem das Computerprogramm gespeichert ist. Das maschinenlesbare Speichermedium kann ein computerlesbarer Datenträger sein.

Es wird auch ein Steuergerät für ein Heizgerät vorgeschlagen, eingerichtet zur Durchführung eines hier vorgestellten Verfahrens. Das Steuergerät kann hierzu beispielsweise einen Prozessor aufweisen bzw. über diesen verfügen. In diesem Zusammenhang kann der Prozessor beispielsweise das auf einem Speicher (des Steuergeräts) hinterlegte Verfahren ausführen. Bevorzugt sind zumindest die Zündrampenfunktion, und/ oder der definierte Grenzwert auf dem gleichen Speicher hinterlegt.

Nach einem weiteren Aspekt wird auch ein Heizgerät mit einem hier vorgestellten Steuergerät vorgeschlagen. Bei dem Heizgerät handelt es sich um ein Gasheizgerät mit einem Gasbrenner und einer Gasfördereinrichtung, die ein Gemisch aus Gas und Verbrennungsluft (elektronischer Gas-Luftverbund) zu einem Gasbrenner fördern kann.

Hier werden somit ein Verfahren zum Betreiben eines Heizgerätes mit elektronischem Gas-Luftverbund, ein Computerprogramm und ein Heizgerät zur Durchführung des Verfahrens angegeben, welche die mit Bezug auf den Stand der Technik geschilderten Probleme zumindest teilweise lösen. Insbesondere tragen das Verfahren, das Computerprogramm und das Heizgerät jeweils zumindest dazu bei, einen sicheren Zündvorgang des Heizgerätes zu gewährleisten. Zudem ist das vorgeschlagene Verfahren technisch einfach umsetzbar, da keine zusätzlichen technischen Mittel benötigt werden.

Insbesondere erfolgt bei dem hier vorgeschlagenen Verfahren eine Anpassung einer Zündrampenfunktion während des Heizbetriebes, so dass eine permanente (kontinuierliche oder intermittierende) Anpassung der Zündrampenfunktion an Änderungen des Gasgemisches (bzw. dessen Brennwertes) und mögliche Änderungen von an der Gemischbildung beteiligter Bauteile, insbesondere dem Gasschrittmotorventil, vorgenommen werden kann. Die Zündrampenfunktion kann dabei auf einen vordefinierten Grenzwert des Ionisationsstromes der Flamme beschränkt werden, wobei der vordefinierte Grenzwert des Ionisationsstromes ein grenzwertiges Verbrennungsluftverhältnis (Lambda-Wert) kennzeichnen kann, das bei einem Zündvorgang nicht unterschritten werden sollte, um kritische Zündvorgänge zu vermeiden.

Die Erfindung sowie das technische Umfeld werden nun anhand der Figuren detailliert erläutert. Es ist darauf hinzuweisen, dass die Figuren schematischer Natur sind und die Erfindung nicht beschränken sollen.

Es stellen dar:
Fig. 1: einen Ablauf eines hier vorgeschlagen Verfahrens,
Fig. 2: eine Regelkurve eines Heizgerätes,
Fig. 3: eine Darstellung einer Anpassung der Zündrampenfunktion gemäß dem vorgeschlagenen Verfahren, und
Fig. 4: ein hier vorgeschlagenes Heizgerät.

Fig. 1 zeigt beispielhaft und schematisch einen Ablauf eines hier vorgeschlagenen Verfahrens. Das Verfahren erlaubt eine Anpassung einer Zündrampenfunktion eines in Heizbetrieb befindlichen Heizgerätes. Die Verfahrensschritte a) bis d) sind als Blöcke 110, 120 130 und 140 dargestellt.

In Block 110 erfolgt gemäß Schritt a) ein Verfahren einer Öffnungsposition eines Gasschrittmotorventils über eine ursprüngliche Zündrampenfunktion Z₀(t).

Gleichzeitig zu Block 110 erfolgt in Block 120 gemäß Schritt b) ein Erfassen des lonisationsstromes Iₗₒₙ.

In Block 130 erfolgt analog zu Block 110 und 120 gemäß Schritt c) ein Erfassen der Öffnungsposition des Gasschrittmotorventils bei Erreichen eines vordefinierten Grenzwertes des lonisationsstromes Iₗₒₙ.

In Block 140 erfolgt gemäß Schritt d) ein Anpassen der Zündrampenfunktion Z(t) unter Einbeziehung der in Block 130 erfassten Öffnungsposition des Gasschrittmotorventils bei Erreichen eines vordefinierten Grenzwertes des lonisationsstromes Iₗₒₙ und Definition einer angepassten Zündrampenfunktion Z .

Fig. 2 zeigt eine Regelkurve Rλn als Funktion des Ionisationsstroms Iₗₒₙ in Abhängigkeit einer Gebläse-Drehzahl n_{G}. Die Regelkurve Rλn repräsentiert einen nominalen λ-Wert des Brennerbetriebes, beispielsweise einen Lambdawert λ=1,3. Die Gebläse-Drehzahl n_{G} ist ein Beispiel für einen Betriebsparameter einer Gasfördereinrichtung des Heizgerätes.

Bei einer Zünddrehzahl n_{z} des Gebläses können Punkte Pmin und Pmax festgelegt werden. Dabei entspricht der Punkt Pmin einem Ionisationsstrom Iₗₒₙ mit der minimalen Öffnungsposition des Gasschrittmotorventils und damit einem maximalen Lambdawert, beispielsweise λ=1,6 für die Zündrampenfunktion Z(t). Der Punkt Pmax definiert entsprechend einen Ionisationsstrom Iₗₒₙ bei maximaler Öffnungsposition des Gasschrittmotorventils und damit einem minimalen Lambdawert, beispielsweise λ=1,1, für die Zündrampenfunktion Z(t). In diesem Zusammenhang kann also die Festlegung des definierten Grenzwertes des lonisationsstromes erfolgen.

Fig. 3 zeigt ein Diagramm, in dem die Öffnungsposition des Gasschrittmotorventils während eines Zündvorganges in Abhängigkeit der Zeit t dargestellt ist. Ein Zeitpunkt t_{Z} definiert das Ende des Zündvorganges, die Zündsicherheitszeit. Die Funktion Z₀(t) stellte eine ursprüngliche Zündrampenfunktion dar, die noch nicht an Toleranzen des Gasschrittmotorventils und Umgebungsvariablen angepasst wurde. Der Punkt Z_{D} repräsentiert die in Block 130 erfasste Öffnungsposition des Gasschrittmotorventils bei Erreichen eines vordefinierten Grenzwertes des lonisationsstromes zum Zeitpunkt t_{Z}. Eine Anpassung der ursprünglichen Zündrampenfunktion Z₀(t) kann nun erfolgen, indem eine angepasste Zündrampenfunktion Z_{A}(t) zum Zeitpunkt t_{Z} den Wert Z_{D} annimmt. Der Änderungswert Δx ist definiert durch die Differenz aus der ursprünglichen Zündrampenfunktion Z₀(t) zum Zeitpunkt t_{Z} und der in Block 130 erfassten Öffnungsposition des Gasschrittmotorventils bei Erreichen des vordefinierten Grenzwertes Z_{D} des lonisationsstromes Iₗₒₙ. Eine weitere Anpassung kann darin bestehen, dass die angepasste Zündfunktion Z_{A}(t) durch einen Punkt Z₀(0)+ Δx bei t=0 führt.

Fig. 4 zeigt ein Beispiel eines hier vorgeschlagenen Heizgerätes 1, aufweisend einen Wärmeerzeuger 11. Zum Wärmeerzeuger 11 führt ein Luftansaugkanal 2 in dem eine Gasfördereinrichtung 21 angeordnet ist, die hier als Gebläse ausgebildet ist. Die Drehzahl des Gebläses ist ein Maß für die Heizleistung des Heizgerätes 1. In einer Gaszuführung 3 ist ein Gasschrittmotorventil 31 angeordnet. Im Wärmeerzeuger 11 ist im Bereich einer Flamme 4 eine Ionisationselektrode 41 positioniert, mittels derer ein Ionisationsstrom Iₗₒₙ der Flamme 4 messbar ist. Im Bereich der Flamme 4 ist zudem eine Zündeinrichtung 42 angeordnet, dazu eingerichtet, die Flamme 4 während eines Zündvorganges zu zünden.

Ein Steuergerät 5 ist elektrisch zumindest mit der Ionisationselektrode 41, dem Gasschrittmotorventil 31 und dem Gebläse verbunden.

Zur Durchführung des vorgeschlagenen Verfahrens sind auf einem Speicher im Steuergerät 5 zumindest eine Zündrampenfunktion Z₀(t) und ein definierter Grenzwert des lonisationsstromes Iₗₒₙ hinterlegt.

Das Verfahren erlaubt die Anpassung einer Zündrampenfunktion eines Heizgerätes an die Toleranzen des Gasschrittmotorventils und Umgebungsvariablen und gewährleistet dadurch eine erhöhte Funktionssicherheit bei einer Zündung des Heizgerätes.

### Bezugszeichenliste

- 1: Heizgerät
- 11: Wärmeerzeuger
- 2: Luftansaugkanal
- 21: Gasfördereinrichtung
- 3: Gaszuführung
- 31: Gasschrittmotorventil
- 4: Flamme
- 41: Ionisationselektrode
- 42: Zündeinrichtung
- 5: Steuergerät

## Patentansprüche

1. Verfahren zum Anpassen einer Zündrampenfunktion, die bei einem Zündvorgang eine Öffnungsposition eines Gasschrittmotorventils (31) für einen definierten Zeitraum angibt, eines Heizgerätes (1) mit einem elektronischen Gas-Luftverbund, umfassend zumindest die folgenden, während des Heizbetriebes durchzuführenden, Schritte:
a) Verfahren einer Öffnungsposition des Gasschrittmotorventils (31) über die Zündrampenfunktion;
b) Erfassen des lonisationsstromes einer Flamme (4) während der Durchführung des Schrittes a);
c) Erfassen der Öffnungsposition des Gasschrittmotorventils (31) bei Erreichen eines definierten Grenzwertes des in Schritt b) erfassten lonisationsstromes;
d) Anpassen der Zündrampenfunktion unter Einbeziehung der in Schritt c) erfassten Öffnungsposition des Gasschrittmotorventils (31) bei Erreichen des definierten Grenzwertes des lonisationsstromes.

2. Verfahren nach dem vorangehenden Anspruch, wobei beim Anpassen der Zündrampenfunktion in Schritt d) die in Schritt c) erfasste Öffnungsposition des Gasschrittmotorventils (31) die maximale Öffnungsposition der angepassten Zündrampenfunktion definiert.

3. Verfahren nach einem der vorangehenden Ansprüche, wobei das Verfahren in definierten zeitlichen Abständen wiederholt wird.

4. Heizgerät (1) mit einem elektronischen Gas-Luftverbund aufweisend eine Ionisationselektrode (41), ein Gasschrittmotorventil (31) und ein Steuergerät (5), wobei das Steuergerät (5) so angepasst ist, dass es ein Verfahren nach Anspruch 1 ausführt.

5. Computerprogramm, umfassend Befehle, die ein Heizgerät (1) nach Anspruch 4 dazu veranlassen, ein Verfahren nach Anspruch 1 auszuführen.

6. Maschinenlesbares Speichermedium, auf dem das Computerprogramm nach Anspruch 5 gespeichert ist.

## Claims

1. Method for adjusting an ignition ramp function, which, during an ignition process, specifies an opening position of a gas stepper motor valve (31) for a defined period of time , of a heating device (1) with an electronic gas-air composite, comprising at least the following steps to be performed during heating operation:
a) Method of opening the gas stepper motor valve (31) via the ignition ramp function;
b) Detecting the ionisation current of a flame (4) during the execution of step a);
c) Detecting the opening position of the gas stepper motor valve (31) when a defined limit value of the ionisation current detected in step b) is reached;
d) Adjusting the ignition ramp function, taking into account the opening position of the gas stepper motor valve (31) detected in step c) when the defined limit value of the ionisation current is reached.

2. Method according to the preceding claim, wherein, when adjusting the ignition ramp function in step d), the opening position of the gas stepper motor valve (31) detected in step c) defines the maximum opening position of the adjusted ignition ramp function.

3. Method according to one of the preceding claims, wherein the method is repeated at defined time intervals.

4. Heating device (1) with an electronic gas-air composite comprising an ionisation electrode (41), a gas stepper motor valve (31) and a control unit (5), wherein the control unit (5) is adapted to perform a method according to claim 1.

5. Computer programme comprising instructions that cause a heating device (1) according to claim 4 to execute a method according to claim 1.

6. Machine-readable storage medium on which the computer programme according to claim 5 is stored.

## Revendications

1. Procédé d'adaptation d'une fonction de rampe d'allumage, qui lors d'un processus d'allumage, indique une position d'ouverture d'une soupape à gaz à moteur pas à pas (31) pendant une période définie, d'un appareil de chauffage (1) avec un mélange gaz-air électronique, comprenant au moins les étapes suivantes à effectuer en mode de chauffage :
a) réglage d'une position d'ouverture de la soupape à gaz à moteur pas à pas (31) par l'intermédiaire de la fonction de rampe d'allumage ;
b) détection du courant d'ionisation d'une flamme (4) pendant la mise en œuvre de l'étape a) ;
c) détection de la position d'ouverture de la soupape à gaz à moteur pas à pas (31) lorsqu'une valeur limite définie du courant d'ionisation détecté à l'étape b) est atteinte ;
d) adaptation de la fonction de rampe d'allumage en tenant compte de la position d'ouverture de la soupape à gaz à moteur pas à pas (31) détectée à l'étape c) lorsque la valeur limite définie du courant d'ionisation est atteinte.

2. Procédé selon la revendication précédente, dans lequel, lors de l'adaptation de la fonction de rampe d'allumage à l'étape d), la position d'ouverture de la soupape à gaz à moteur pas à pas (31) détectée à l'étape c) définit la position d'ouverture maximale de la fonction de rampe d'allumage adaptée.

3. Procédé selon l'une quelconque des revendications précédentes, dans lequel le procédé est répété à des intervalles de temps définis.

4. Appareil de chauffage (1) avec un ensemble gaz-air électronique présentant une électrode d'ionisation (41), une soupape à gaz à moteur pas à pas (31) et un appareil de commande (5), dans lequel l'appareil de commande (5) est adapté de sorte qu'il met en œuvre un procédé selon la revendication 1.

5. Programme informatique comprenant des instructions qui ordonnent à un appareil de chauffage (1) selon la revendication 4 à mettre en œuvre un procédé selon la revendication 1.

6. Support de stockage lisible par machine sur lequel le programme informatique selon la revendication 5 est enregistré.
